# EUROPÄISCHE PATENTSCHRIFT

(11) **EP 0 851 074 B1**
(45) Veröffentlichungstag und Bekanntmachung des Hinweises auf die Patenterteilung: **21.04.2004**
(21) Anmeldenummer: 97115367.1
(22) Anmeldetag: 04.09.1997
(51) Int. Cl.: E04G 11/48, E04G 7/30

(54) **Gerüst, insbesondere für eine Plattform oder eine Bühne oder eine Deckenschalung**
Scaffolding for platform, staging or floorshuttering
Echafaudage pour plate-forme, charpente ou coffrage de dalle

(30) Priorität: 05.09.1996 DE 19636090
(43) Veröffentlichungstag der Anmeldung: 01.07.1998
(73) Patentinhaber: Alpi AG, 39035 Welsberg (IT)
(72) Erfinder: Hollmann, Niels, Dipl.-Ing., 39030 Olang (BZ) (IT)
(74) Vertreter: Klunker . Schmitt-Nilson . Hirsch

(56) Entgegenhaltungen:
- EP-A- 0 049 096
- EP-A- 0 408 209
- DE-A- 3 641 349
- GB-A- 2 262 562

## Beschreibung

Die Erfindung bezieht sich auf ein Gerüst, insbesondere für eine Plattform oder eine Bühne oder eine Deckenschalung, aufweisend:
(a) aufrechte Steher;
(b) und Traversen, die als versteifende Querverbindungen mit ihren Enden an den betreffenden Stehern befestigt sind.

Gerüste sind in zahlreichen Ausführungsformen bekannt. So ist es aus dem Bereich der Schalungen für Decken in größerer Höhe (auch Deckenschalungstische genannt) zum Beispiel bekannt, als versteifende Querverbindungen Traversen vorzusehen, die mit in Längsnuten des Stehers greifenden Klemmklauen an dem betreffenden Steher befestigt werden. Diese Art der Befestigung ist gegenüber Kräften in Längsrichtung des Stehers nicht formschlüssig. Auf dem Gebiet der Fassadengerüste ist es zum Beispiel bekannt, Steher mit tellerartigen, angeschweißten Querauskragungen zu versehen, an denen Traversen befestigt werden können. Diese Art der Befestigung setzt das Vorhandensein der Querauskragungen voraus, die aufwendig an die Steher angeschweißt werden müssen.

Der Erfindung liegt die Aufgabe zugrunde, ein Gerüst der eingangs genannten Art zu schaffen, das sich durch hohe Stabilität und Belastbarkeit in Kombination mit besonders rationeller Herstellbarkeit auszeichnet.

Diese Aufgabe wird durch ein Gerüst gemäß Anspruch 1 gelöst.

Ein Gerüst mit den Merkmalen des Oberbegriffs des Anspruchs 1 ist aus GB-A-2 262 562 bekannt. GB-A-2 262 562 und auch DE 36 41 349 A zeigen Gerüste, bei denen keine formschlüssige Verbindung zwischen Steher und Traverse in Längsrichtung-des Stehers vorgesehen ist.

WO 83/03868 zeigt ein Gerüst, bei dem die Verbindung zwischen Steher und Traverse auch in Längsrichtung des Stehers formschlüssig ist. Die formschlüssige Verbindung wird jedoch mit anderen Mitteln als bei der vorliegenden Erfindung erzielt.

Das erfindungsgemäße Gerüst hat eine umfassende, formschlüssige Festlegung der betreffenden Traverse an dem betreffenden Steher, ohne daß eine mit Aufwand zu fertigende Querauskragung vorgesehen wäre. Die formschlüssige Festlegung speziell auch in Längsrichtung des betreffenden Stehers führt dazu, daß die Traversen auch in Vertikalrichtung hoch belastbar sind, ohne ein Sicherheitsrisiko einzugehen.

Es wird darauf hingewiesen, daß die Ausdrucksweise "gegenüber Kräften in Längsrichtung des Stehers sowie dazu rechtwinkligen Richtungen" bzw. "gegenüber Kräften aller drei Raumrichtungen" nicht die Momente um die drei Raumachsen einschließt. Das weiter unten genauer beschriebene Ausführungsbeispiel wird z.B. zeigen, daß gegenüber Drehmomenten um die Längsachse der betreffenden Traverse keine formschlüssige Festlegung vorhanden ist. Wenn ein Gerüst die erfindungsgemäße, formschlüssige Festlegung gegenüber Kräften aller drei Raumrichtungen besitzt, ist formschlüssige Festlegung gegenüber Momentenbelastungen um die drei Raumachsen nicht mehr von primärer Wichtigkeit. Andererseits ist es durchaus möglich, das erfindungsgemäße Gerüst auch mit formschlüssiger Festlegung gegenüber Momenten um eine, zwei oder drei Raumachsen auszustatten.

Ferner wird darauf hingewiesen, daß der Begriff "Traverse" auch eine Anordnung von zwei oder mehr Horizontalstreben übereinander, die durch Verbindungsstreben miteinander verbunden sind, umfaßt; derartige Anordnungen werden normalerweise Rahmen genannt, die als versteifende Querverbindungen zwischen Stehern eingebaut werden können.

Die formschlüssige Festlegung gegenüber Kräften in Längsrichtung des betreffenden Stehers ist durch den Eingriff eines Vorstehelements in eine Öffnung gebildet, wobei das Vorstehelement an dem betreffenden Traversenende vorsteht und die Öffnung an dem betreffenden Steher ausgebildet ist oder umgekehrt. Die erstgenannte dieser beiden Möglichkeiten ist besonders bevorzugt, weil man - das gesamte Gerüst betrachtet - zahlreichere Eingriffsmittel an den Stehern als an den Traversenenden hat und weil gerade bei den Stehern Öffnungen besonders leicht herstellbar sind.

Vorzugsweise ist eine Längsreihe von Vorstehelementen oder von Öffnungen längs mindestens eines Teils des Stehers vorgesehen, um einen Traversenanschluß an wählbarer Stelle der Höhe vornehmen zu können. Besonders günstig ist es, wenn die Vorstehelemente bzw. Öffnungen in einem Rastermaßabstand vorgesehen sind; außerdem kann man günstig vorsehen, daß es sich um Öffnungen handelt, die auch für die Festlegung von zwei teleskopisch verstellbaren Steherteilen eine Funktion haben.

Vorzugsweise ist das Vorstehelement oder ein die Öffnung aufweisendes Element in einer Richtung hin und her verlagerbar, die im wesentlichen der Traversenlängsrichtung entspricht. Aufgrund dieser Maßnahme kann man die betreffende Traverse besonders umproblematisch zwischen zwei quer zu verbindende Steher einbringen, indem z.B. die beiden Vorstehelemente an den beiden Traversenenden eingefahren werden, so daß die Traverse mit der so etwas verkürzten Länge gerade zwischen die zwei Steher hineinpaßt. Dann kann man z.B. die beiden Vorsteheiemente in Traversenlängsrichtung ausfahren und in die passenden Öffnungen in den beiden Stehern einsetzen. Es wird allerdings darauf hingewiesen, daß es auch Lösungen ohne derartige Verlagerbarkeit der Vorstehelemente oder der die Öffnung aufweisenden Elemente gibt, z.B. ein horizontales Quereinbringen der Traverse, wobei sich die Vorstehelemente in schlitzartige Steheröffnungen hineinbewegen.

Für die formschlüssige Festlegung zwischen dem betreffenden Steher und dem betreffenden Traversenende gegenüber Kräften in zu der Längsrichtung des betreffenden Stehers rechtwinkligen Richtungen ist ein Eingriff zwischen einem Eingriffsteil an dem betreffenden Traversenende und einer hinterschnittenen Längsvertiefung oder einem hinterschnittenen Längsvorsprung des betreffenden Stehers vorgesehen. Diese Art der formschlüssigen Festlegung hat den Vorteil, daß sie sich unkompliziert erstellen und bei der Demontage des Gerüsts lösen läßt.

Vorzugsweise ist das im letzten Absatz beschriebene Eingriffsteil im wesentlichen in Traversenlängsrichtung hin und her verlagerbar. Hier gelten ganz analoge Gesichtspunkte, insbesondere hinsichtlich Einbringbarkeit der betreffenden Traverse zwischen zwei zu verbindende Steher, wie sie weiter vorn im Zusammenhang mit dem Vorstehelement oder dem die Öffnung aufweisenden Element beschrieben worden sind.

Wegen der Einfachheit der Ausführung ist vorgesehen, daß im Bereich des betreffenden Traversenendes ein Bolzen angeordnet ist, der sich in Längsrichtung der-betreffenden Traverse erstreckt und um seine Längsachse drehbar ist und einen Bolzenkopf aufweist, der in einer ersten Querrichtung schmaler ist als. in einer zweiten Querrichtung, sodaß der Bolzenkopf in einer ersten Drehposition in die Längsvertiefung einbringbar ist und in einer zweiten Drehposition gegen Herausziehen in Traversenlängsrichtung festgelegt ist. Aufgrund dieser Ausbildung gestaltet sich die Erstellung der formschlüssigen Festlegung gegenüber Kräften in zu der Längsrichtung des betreffenden Stehers rechtwinkligen Richtungen besonders einfach. Vorzugsweise hat man über den Umfang des Stehers verteilt mehrere hinterschnittene Längsvertiefungen oder hinterschnittene Längsvorsprünge, insbesondere vier.

Das Vorstehelement oder die Öffnung ist im Endbereich des Eingriffsteils ausgebildet. Aufgrund dieser Ausbildung kann man durch Manipulation allein des Eingriffsteils die günstige Verlagerung des Vorstehelements bzw. des die Öffnung aufweisenden Elements und des Eingriffsteils in Traversenlängsrichtung bewerkstelligen und außerdem die formschlüssige Festlegung gegenüber Kräften aller drei Raumrichtungen bewerkstelligen. Alternativ ist es allerdings möglich, das dem Traversenende zugeordnete Vorstehelement bzw. Öffnung an von dem Bolzen beabstandeter Position vorzusehen und nicht in den Bolzen zu integrieren.

Vorzugsweise ist dem Eingriffsteil ein Querelement zugeordnet, mit dem das Eingriffsteil in seiner Längsrichtung verlagerbar und um seine Längsachse drehbar ist. Dieses Querelement erlaubt somit ein bequemes Manipulieren des Eingriffsteils.

Vorzugsweise weist der Bolzen eine längliche Durchgangsöffnung auf und ist ein die Durchgangsöffnung durchsetzendes Keilelement vorgesehen, durch dessen Bewegung der Bolzenkopf in der hinterschnittenen Längsvertiefung festklemmbar ist. Außerdem ist der Bolzen vorzugsweise in dem Zustand-ohne Keilkraftaufbringung mittels des Keilelements um seine Längsachse drehbar. Das Keilelement erfüllt somit eine Doppelfunktion, indem der Bolzen zunächst ohne Erzeugung einer Keilkraft um seine Achse gedreht wird und dann mittels Keilkraft in Richtung von dem betreffenden Steher fortgezogen wird. Bei entsprechender Ausbildung kann als dritte Funktion hinzukommen, daß man mittels des Keilelements den Bolzen in Längsrichtung hin und her verlagern kann. Schließlich kann bei entsprechender Ausbildung als vierte Funktion hinzukommen, daß man durch Längsverlagerung des Bolzens mittels des Keilelements zugleich auch das an dem Bolzen vorgesehene Vorstehelement in Eingriff mit der gewünschten Öffnung des Stehers bringen kann.

Vorzugsweise ist der betreffende Steher unter Verwendung von Stahlblech-Hohlprofil aufgebaut. Derartige Steher lassen sich preisgünstiger fertigen als aus Aluminium und sind bei guter Querschnittsgestaltung und guter Materialausnutzung nicht unbedingt schwerer als Aluminiumsteher.

Vorzugsweise weist der betreffende Steher mindestens auf einem Teil seiner Länge einen im wesentlichen quadratischen Querschnitt mit vier hinterschnittenen Längsvertiefungen auf.

Vorzugsweise weist der betreffende Steher mindestens zwei Teile auf, die teleskopisch relativ zueinander verstellbar sind. Auf diese Weise kann man sich unterschiedliche Steherlängen einstellen. Bei den Stehern können ferner weitere, übliche Bestandteile vorhanden sein, wie Kopfplatte, Fußteil, Spindel-Höhenverstelleinrichtung zur Feineinstellung.

Vorzugsweise hat der innere Steherteil einen im wesentlichen quadratischen Querschnitt, der insbesondere auch besonders gut zu einem äußeren Steherteil mit im wesentlichen quadratischem Querschnitt und vier hinterschnittenen Längsvertiefungen paßt.

Vorzugsweise weist die betreffende Traverse an jedem Traversenende einen Traversenkopf auf, der ein gegossenes oder ein geschmiedetes Werkstück ist und der die der Festlegung der betreffenden Traverse an dem betreffenden Steher dienenden Mittel enthält. Infolgedessen kann man die Traverse als sehr einfaches Profil ausbilden; die der Festlegung dienenden Mittel sind ausschließlich an dem betreffenden Traversenkopf gehaltert, der die hierfür erforderliche, kompliziertere Formgebung ohne Schwierigkeiten haben kann.

Weiter vom ist bei der Wiedergabe der erfindungsgemäßen Lösung die Ausdrucksweise gewählt worden, daß "mindestens bei einem erheblichen Teil der Steher/Traversenende-Verbindungsstellen" eine bestimmte Festlegung vorgesehen sei. Hiermit soll zum Ausdruck gebracht werden, daß es für die Verwirklichung der Erfindung nicht unerläßlich ist, daß alle Steher/Traversenende-Verbindungsstellen in der beschriebenen Weise ausgebildet sind. So wäre es z.B. möglich, nur bei jeden zweiten Traverse die spezielle formschlüssige Festlegung vorzusehen. Insgesamt ist aber bevorzugt, bei dem öffnungsgemäßen Gerüst durchgängig die erfindungsgemäße Maßnahme vorzusehen. Analoges gilt für viele der beschriebenen Vorzugsmerkmale. Sie können an einzelnen Stellen des betrachteten Gesamtgerüsts verwirklicht sein, vorzugsweise jedoch durchgängig an den in Frage kommenden Stellen.

Das erfindungsgemäße Gerüst kommt für zahlreiche technische Gebiete in Betracht. Zuerst sei der Baubereich genannt, wo man insbesondere Deckenschalungen, ganz besonders solche in beträchtlicher Höhe, errichten kann (was häufig Schalungstisch genannt wird). Ein weiteres Feld sind die Arbeitplattformen, insbesondere in erheblicher Höhe (die häufig Lasttürme genannt werden). Dort kann man z.B. große und schwere Bauteile zusammenbauen und anschließend an einem daneben stehenden Gebäude befestigen. Oder man denke an die Durchführung von Arbeiten von unten her an einem Brückbogen. Ein weiteres Gebiet sind Arbeitsbühnen, aber auch Bühnen für Vorführungen, Ansprachen oder dergleichen. Auch Gerüste für Zuschauertribünen, die Begehflächen auf mehreren Höhen aufweisen, gehören ausdrücklich zum Bereich der Erfindung. Schließlich seien Fassadengerüste genannt, bei denen normalerweise die Traversen, mindestens zum Teil, aufgelagerte Arbeitsplattformen tragen.

Die Erfindung und Weiterbildungen der Erfindung werden nachfolgend anhand eines zeichnerisch dargestellten Ausführungsbeispiels noch näher erläutert. Es zeigt:
- Fig. 1: eine perspektivische Darstellung eines Teils einer Deckenschalung;
- Fig. 2: eine Seitenansicht eines oberen Bereichs der Deckenschalung von Fig. 1;
- Fig. 3: eine perspektivische Darstellung eines unteren Bereichs eines Stehers;
- Fig. 4: eine Ansicht eines Traversen-Endstücks gemäß Pfeil IV in Fig. 1, in vergrößertem Maßstab.

Die dargestellte Deckenschalung ist zugleich die Veranschaulichung eines Gerüsts, wenn man sich vorstellt, daß die später zu beschreibenden Platten nicht eine Schalung für das Betonieren sind.

Der in Fig. 1 gezeichnete Ausschnitt einer Deckenschalung besteht aus folgenden Kernbestandteilen: vertikale Steher 2, horizontale Hauptträger 4, die sich jeweils mit ihren beiden Endbereichen an zwei Stehern 2 abstützen, horizontalen Nebenträgern 6, die sich normalerweise jeweils auf zwei Hauptträgern 4 abstützen, Schalplatten 8, die jeweils auf Nebenträgem 6 aufgelagert sind, und Traversen 10, die - wenn und wo für die Stabilität der Deckenschalung erforderlich - als versteifende Querverbindungen von Stehern 2 vorgesehen sind. Der gezeichnete Steher 2 ist nur mit einem oberen Teil seiner Länge gezeichnet; ein unterer Bereich seiner Länge ist in Fig. 3 gezeichnet.

Der gezeichnete Ausschnitt der Deckenschalung zeigt nur einen Steher 2. Für die Deckenschalung in ihrer Gesamtheit ist eine Vielzahl von Stehern 2 in einem Gitterpunktmuster vorgesehen, z. B. mit einem Abstand in Hauptträger-Längsrichtung von 1,5 m und einem Abstand in Nebenträger-Längsrichtung von 3 m.

Der Steher 2 hat in seinem in Fig. 1 unteren Teil 11 einen im wesentlichen quadratischen Querschnitt mit vier schwalbenschwanzförmigen Längsvertiefungen 14, jeweils mittig in einer Quadratseite. In seinem in Fig. 1 oberen Teil 12 hat der Steher 2 einen quadratischen Querschnitt, der mit den zum Inneren des Stehers 2 weisenden Oberflächen der Längsvertiefungen 14 zusammenpaßt. Der obere Teil 12 ist teleskopisch in den unteren Teil 11 des Stehers 2 eingeschoben. Der obere Teil 12 weist in jeder seiner Quadratseiten eine vertikale Reihe von Öffnungen 16 auf, der untere Teil 11 weist im Grund jeder Längsvertiefung 14 ebenfalls eine in Längsrichtung verteilte Reihe von Öffnungen 18 auf, wobei das Abstands-Rastermaß bei beiden Öffnungsreihen gleich ist. Man kann den oberen Teil 12 weiter in den unteren Teil 11 hineinschieben oder weiter herausziehen. Mittels eines durch zwei Öffnungspaare 16, 18 hindurchgeschobenen Stifts 20 kann man den Steher in der gewünschten Länge fixieren.

Als oberen Abschluß weist der Steher 2 ein Kopfstück 22 mit einem plattenartigen, etwas vergrößerten, oberen Ende auf.

Ein Stück unterhalb des Kopfstücks 22 ist an dem Steher 2 ein Fallkopf 24 befestigt, der an zwei Seiten des Stehers 2 eine auskragende Abstützfläche 26, jeweils für einen Endbereich eines Hauptträgers 4 auf. Von jeder Abstützfläche 26 ragen zwei Kurzbolzen 42 als Vorstehelemente nach oben.

Es wird darauf hingewiesen, daß das Kopfstück 22 gewünschtenfalls gegen ein leich abgewandeltes Kopfstück mit verkleinertem, plattenartigen, oberen Ende ausgetauscht werden kann. Dann läßt sich bei ganz nach oben verschobenem Fallkopf 24 eine durchgehende Abstützfläche 26 schaffen, sodaß ein darüber hinwegführender Hauptträger in seinem mittleren Bereich abgestützt werden kann.

Bis auf weiter unten noch zu beschreibende Unterschiede sind die Hauptträger 4 (von denen in Fig. 1 einer gezeichnet ist) und die Nebenträger 6 (von denen in Fig. 1 zwei gezeichnet sind) gleich ausgebildet. Sie bestehen jeweils aus zwei Halbträgern mit im wesentlichen U-förmigem, zur Seite offenen Profil. Die beiden Halbträger 4a, 4b bzw. 6a, 6b sind mit den Rücken einander zugewandt und mit Abstand miteinander verbunden. Die Verbindung der Halbträger ist durch Schrauben oder Bolzen 30 vorgenommen, wobei Abstandshalter 32 aus Kunststoff zwischen die beiden Halbträger zwischengesetzt sind (Fig. 2). Über die Länge der Träger 4, 6 verteilt sind Verbindungsbolzen 30 und Abstandshalter 32 an mehreren Stellen vorgesehen.

Durch die waagerechten, oberen Schenkel der beiden Halbträger 4a, 4b wird bei dem Hauptträger 4 eine obere Lagerfläche 34 gebildet. Analog wird durch die unteren, waagerechten Schenkel der Halbträger 6a, 6b bei dem Nebenträger 6 eine untere Lagerfläche 36 gebildet. Auch der Nebenträger 6 hat eine obere Lagerfläche 38, analog dem Hauptträger 4.

Alle vier waagerechten Schenkel des Hauptträgers 4 und alle vier waagerechten Schenkel des Nebenträgers 6 sind jeweils mit einer Reihe von in einem Rastermaß beabstandeten, kreisrunden Öffnungen 40 versehen, das Rastermaß a ist überall gleich. Jeweils mittig zwischen benachbarten Öffnungen 40 sind in allen waagerechten Schenkeln kreisrunde, weitere Öffnungen 41 kleineren Durchmessers vorhanden. In den in den zwei oberen waagerechten Schenkeln des Hauptträgers 4 vorgesehenen, weiteren Öffnungen 41 sind Kurzbolzen 42 vorzugsweise aus Kunststoff befestigt (z. B. durch Schulteranlage oben und Heißumdrücken unten hinter der weiteren Öffnung 41), die in ihren nach oben fortragenden Bereich einen kreisrunden Querschnitt hineinpassend jeweils in eine Öffnung 40 des Partnerträgers haben, aber sich leicht konisch verjüngend nach oben. Dies war der erste Unterschied zwischen dem Hauptträger 4 und dem Nebenträger 6 (der keine Kurzbolzen 42 aufweist); ein zweiter Unterschied liegt in der etwa doppelt so großen Länge des Nebenträgers 6, wie bereits weiter vom angedeutet.

Man erkennt, daß jeder der gezeichneten Nebenträger 6 mit zwei Öffnungen 40 in seiner unteren Lagerfläche 36 zwei Kurzbolzen 42 aufgenommen hat, die aus der oberen Lagerfläche 34 des Hauptträgers 4 nach oben vorstehen. Hierdurch ist eine formschlüssige Festlegung des betreffenden Nebenträgers 6 auf dem betreffenden Hauptträger 4 gegenüber Kräften beliebiger Richtung in der Lagerflächenebene (d. h. die durch die Lagerflächen 34, 36 gebildete Ebene) gebildet.

Ferner erkennt man in Fig. 1 zwei Schalplatten 8, die mit einem Stoß 50 aneinander anschließen. Die Schalplatten 8 sind auf Nebenträger 6 aufgelagert. Gezeichnet ist, daß eine Schalplatte 8 mit einem Rand auf dem Halbträger 6a des Nebenträgers 6 aufliegt, während die andere Schalplatte 8 mit einem Rand auf dem anderen Halbträger 6b des Nebenträgers 6 aufliegt derart, daß der Stoß 50 über den Abstandsraum zwischen den Halbträgern 6a, 6b zu liegen kommt. Man erkennt ferner, daß die Schalplatten 8 in ihren Auflagerungsrändern mit nach unten vorstehenden Kurzbolzen 52 versehen sind, die in Öffnungen 40 in der oberen Lagerfläche 38 des Nebenträgers 6 eingeführt sind, so daß die Schalplatten 8 formschlüssig festgelegt sind.

Hauptträger 4 und Nebenträger 6 sind, mit Ausnahme der geschilderten zwei Unterschiede, identisch aufgebaut infolgedessen können sie auf der gleichen Fabrikationsstraße gefertigt werden, wobei die beschriebenen Öffnungen 40 und 41 und die weiter unten noch zu beschreibenden Öffnungen gestanzt werden, ehe die Halbträger in die Form des U-förmigen Profils gebogen werden. In der oberen Lagerfläche 34 nur des Hauptträgers 4 werden dann die Kurzbolzen 42 angebracht. Wenn man es aus Gründen gesteigerter Tragfähigkeit für günstiger hält, könnten die Öffnungen 40 in der oberen Lagerfläche 34 und/oder die Öffnungen 40 und 41 in der unteren Lagerfläche des Hauptträgers 4 gänzlich weggelassen werden, weil sie beim gezeichneten Ausführungsbeispiel funktionslos sind. Es wird ausdrücklich darauf hingewiesen, daß bei der Festlegung Steher 2/Hauptträger 4, Hauptträger 4/Nebenträger 6, Nebenträger 6/Schalplatte 8 die Rolle von Vorstehelement 42 bzw. 52 und Öffnung 40 jeweils umgekehrt sein kann als weiter vom beschrieben. An der Funktion ändert sich hierdurch nichts. Es wird ferner ausdrücklich darauf hingewiesen, daß man alternativ auch so vorgehen kann, daß die Kurzbolzen in dem Hauptträger 4 einen derartigen Abstand voneinander haben, daß ein Kurzbolzenpaar die zwei Außenränder 54 der unteren Lagerfläche 36 des aufgelagerten Nebenträgers 6 zwischen sich einschließt. Hierdurch wäre noch keine formschlüssige Festlegung in Längsrichtung des Nebenträgers 6 erreicht, aber man könnte z.B. Kurzbolzen in der unteren Lagerfläche 36 des Nebenträgers 6 anbringen, die mit Längsrändern 56 eines Halbträgers 4a des Hauptträgers zusammenwirken.

Bei dem beschriebenen Ausführungsbeispiel sind die Kurzbolzen 42 bzw. 52 in der Abstützfläche 26 des Stehers 2, in der oberen Lagerfläche 34 des Hauptträgers 4, und unten an den Platten 8 hinsichtlich ihres Durchmessers im vorragenden Bereich, hinsichtlich ihrer leichten Konizität und hinsichtlich ihres Materials (Kunststoff) gleich. Das ist kein zwingendes Erfordernis. Außerdem könnte man die Kurzbolzen z.B. auch aus Metall vorsehen.

Der gegenseitige, formschlüssige Eingriff zwischen dem Steher 2, einem Hauptträger 4, einem Nebenträger 6 und einer Platte 8 ist in Fig. 2 anschaulicher erkennbar. Nach oben abgebogene Laschen 27 an den Abstützflächen 26 des Stehers 2 greifen hinter Abstandshalter 32 der Hauptträger 4 und ergeben so ein besseres Hinführen zum Festlegen mittels der Kurzbolzen 42.

In den Fig. 1 und 2 sieht man ferner Öffnungen 44 größeren Durchmessers und weitere Öffnungen 45 kleineren Durchmessers, angeordnet in insgesamt drei Reihen, in den vertikalen Stegen der Träger 4 und 6. Hier können Anschlußbefestigungen vorgenommen werden, wie weiter vom geschildert.

In Fig. 3 ist ein unterer Bereich des Stehers 2 von Fig. 1 und 2 dargestellt. In den Steherteil 11 ist von unten ein Fußteil 94 eingeschoben, das einen quadratischen Querschnitt wie der obere Teil 12 besitzt, und mittels eines durch Öffnungen 16, 18 hindurchgesteckten Zapfens 20 gesichert. Am unteren Ende weist das Fußteil 94 einen Spindelbereich 96 zum genauen Einstellen der Länge des Stehers 2 auf.

Die in Fig. 1 gezeichneten Traversen 10 haben jeweils einen U-förmigen, zur Seite hin offenen Querschnitt. An jedem Traversenende ist ein Traversenkopf 60 befestigt, z. B. festgeschweißt. Die Traversenköpfe 60 sind jeweils zu der eingezeichneten Vertikalebene 62-62 symmetrisch und können ohne Umorientierung für beide Traversenenden eingesetzt werden. Bei dem gezeichneten Ausführungsbeispiel sind die Traversenköpfe 60 als gegossene oder geschmiedete Teile ausgeführt. An dem von der Traverse 10 abgewandten Ende hat jeder Traversenkopf 60 zwei waagrechte, vorstehende Rippen 74.

Einige Einzelheiten des Traversenkopfs 60 kann man in Fig. 4 besser sehen.

Etwa in seiner Mitte weist der Traversenkop 60 eine durchgehende Bohrung auf, in die längsverschiebbar ein Bolzen 64 eingesetzt ist. Die Längsrichtung des Bolzens 64 fällt mit der Längsrichtung der Traverse 10 zusammen. Der Bolzen 64 weist einen Bolzenkopf 66 auf, der bei der ganz rechts in Fig. 1 gezeichneten Traverse 10 in der gezeichneten Drehposition des Bolzens 64 gemessen in waagerechter Richtung schmaler ist als gemessen in senkrechter Richtung. In dieser gezeichneten Drehposition läßt sich der Bolzenkopf 66, wie weiter unten noch genauer beschrieben werden wird, von vorn her in eine der Längsvertiefungen 14 des Stehers 2 einführen. Wenn man dann den Bolzen 64 um etwa 90° um seine Längsachse dreht, verriegelt sich der Bolzenkopf 66 in der schwalbenschwanzförmig hinterschnittenen Längsvertiefung 14, ohne jedoch schon darin festgeklemmt zu sein.

Am von der Traverse 10 abgewandten Endbereich des Bolzens 64 ist integral ein Vorstehelement 68 mit kreisrundem Querschnitt vorgesehen, vorstehend in Längsrichtung des Bolzens 64 über den bisher beschriebenen Bolzenkopf 66 hinaus. Das Vorstehelement 68 ist von seinem Durchmesser her auf die Öffnungen 18 bzw. 16 im Steher 2 abgestimmt. Ferner sind die Abmessungen so gewählt, daß man die beschriebene Drehung des Bolzens 64 um seine Längsachse nur vollziehen kann, wenn der Bolzen 64 so weit nach rechts in Fig. 2 (nach links in Fig. 1 bei der dortigen, ganz rechten Traverse 10) verlagert worden ist, daß das Vorstehelement 68 sich in einer Öffnung 18 des Stehers 2 befindet.

Der Bolzen 64 besitzt eine längliche Durchgangsöffnung 70, die in Fig. 4 mit unterbrochenen Linien eingezeichnet ist und die Gestalt eines flachen Quaders hat. Es ist ein Keilelement 72 vorgesehen, das diese Durchgangsöffnung 70 durchsetzt.

Wenn man den Traversenkopf 60 in einem Schnitt 76-76 betrachtet (siehe Fig. 4), dann hat der Traversenkopf 60 an der linken Seite eine obere Aussparung 78 und an der rechten Seite eine untere Aussparung 80. Infolgedessen kann man das Keilelement 72 aus der rechts in Fig. 1 gezeichneten, waagerechten Position in die in Fig. 2 gezeichnete, senkrechte Position drehen. In der senkrechten Position wirkt die Vorderfläche 82 des Keilelements 72 mit einer Widerlagerfläche 84 des Traversenkopfs 60 zusammen. Deshalb kann die gegenüber der Vorderfläche 82 schräg verlaufende Rückfläche 86 des Keilelements 72 im Zusammenwirken mit einem Ende 88 der Durchgangsöffnung 70 eine Längsverlagerung des Bolzens 64 nach links in Fig. 4 mit Keilkraft bewirken. Das Keilelement 72 ist durch einen Querstift 90 an einem seiner Enden unverlierbar, wodurch auch der Bolzen 64 unverlierbar ist.

Bei der Anbringung einer Traverse 10 zwischen zwei Steher 2 geht man folgendermaßen vor (wobei nur die Vorgänge an einem Traversenende beschrieben werden, es sich aber versteht, daß die beschriebenen Vorgänge an beiden Traversenenden durchgeführt werden):

Zunächst wird durch Angreifen an dem Keilelement 72 der Bolzen 64 - selbstverständlich mitsamt seinem Bolzenkopf 66 und dem daran integrierten Vorstehelement 68 - so weit nach links in Fig. 4 verlagert, daß sich der gesamte Bolzenkopf 66 in dem Raum zwischen den beiden Rippen 74 befindet, und wird das Keilelement 72 waagerecht gestellt. In diesem Zustand ragt weder der Bolzenkopf 66 noch das Vorstehelement 68 über die Rippen 74 hinaus, die Traverse 10 kann von der Seite her zwischen die zwei Steher 2 eingeschoben werden. Als nächstes wird durch Angreifen an dem Keilelement 72 der Bolzenkopf 66 aus dem Raum zwischen den Rippen 74 herausbewegt und in die Längsvertiefung 14 des betreffenden Stehers 2 hineinbewegt, und zwar so weit, daß das Vorstehelement 68 in eine Öffnung 18 des Stehers 2 hineinkommt. Dann wird das Keilelement 72 um etwa 90 Grad gedreht, der Bolzenkopf 66 wird in waagerechter Richtung breiter und versperrt sich in der hinterschnittenen Längsvertiefung 14. Anschließend wird von oben in Fig. 4 mit einem Hammer auf das Keilelement 72 geschlagen, wodurch der Bolzen 64 nach links in Fig. 4 gezogen und der Bolzenkopf in der Längsvertiefung 14 festgeklemmt wird (weil die Rippen 74 an der Außenseite des Stehers 2 ein Widerlager bilden); das Vorstehelement 68 ist lang genug, damit es durch diesen Klemmvorgang nicht aus der Öffnung 18 herauskommt. Das Lösen der Festlegung der Traverse 10 an dem betreffenden Steher 2 erfolgt in umgekehrter Abfolge.

Wenn auf die beschriebenen Schalungsplatten 8 Beton gegossen werden soll, hat man, wie beschrieben, eine Deckenschalung vor sich. Wenn hingegen die durch die Platten 8 gebildete Fläche z. B. zum Begehen durch Arbeitspersonen oder zum Auflagern eines Anlagenteils, das hernach an einem anderen Bauwerksteil befestigt werden soll, genutzt wird, kann man nicht mehr von einer Deckenschalung sprechen, sondern spricht besser von einer Plattform oder einer (Arbeits-) Bühne. An dem beschriebenen, erfindungsgemäßen Aufbau ändert sich hierdurch naturgemäß nichts.

Alternativ kann man das in Fig. 1 Gezeichnete auch ein Gerüst nennen, und zwar spricht man von einem Lehrgerüst, wenn das Einleiten von Lasten von den Köpfen der Steher 2 her im Vordergrund steht, und von einem Arbeitsgerüst, wenn das Einleiten von Lasten von den Traversen 10 her im Vordergrund steht. Im Fall eines Gerüsts müssen die Platten 8 nicht zwangsläufig vorhanden sein. Bei Ausbildung als Arbeitsgerüst sind vorzugsweise mindestens bei einem Teil der Traversen dort Arbeitsplattformen aufgelagert.

## Patentansprüche

1. Gerüst, insbesondere für eine Plattform oder eine Bühne oder eine Dekkenschalung, aufweisend:
(a) aufrechte Steher (2);
(b) und Traversen (10), die als versteifende Querverbindungen mit ihren Enden an Stehern (2) befestigt sind,
(c) wobei mindestens bei einem Teil der Steher/Traversenende-Verbindungsstellen eine Festlegung zwischen dem Steher (2) und dem Traversenende gegenüber Kräften in Längsrichtung des Stehers (2), sowie eine formschlüssige Festlegung in dazu rechtwinkligen Richtungen vorgesehen ist;
(d) wobei der Steher (2) an der Verbindungsstelle frei von Querauskragung über seine Außenbegrenzung ist;
(e) wobei mindestens eine Traverse (10) im Bereich des Traversenendes jeweils einen Bolzen (64) aufweist, der sich in Längsrichtung der jeweiligen Traverse (10) erstreckt und um seine Längsachse relativ zu der jeweiligen Traverse (10) drehbar ist und einen Bolzenkopf (66) aufweist, der in einer ersten Querrichtung schmaler ist als in einer zweiten Querrichtung,
(f) wobei mindestens ein Steher (2) jeweils eine hinterschnittene Längsvertiefung (14) oder einen hinterschnittenen Längsvorsprung aufweist; und
(g) wobei der Bolzenkopf (66) der Traverse (10) in einer ersten Drehposition in die Längsvertiefung (14) des Stehers (2) einbringbar ist und in einer zweiten Drehposition gegen Herausziehen in Traversenlängsrichtung festgelegt ist;
**dadurch gekennzeichnet, dass**
(h) eine formschlüssige Festlegung gegenüber Kräften in Längsrichtung des Stehers (2) durch den Eingriff eines Vorstehelements (68) in eine Öffnung (18) gebildet ist, wobei das Vorstehelement (68) an dem Bolzen (64) vorsteht und die Öffnung (18) in der Längsvertiefung (14) an dem Steher (2) ausgebildet ist oder umgekehrt.

2. Gerüst nah Anspruch 1,
**dadurch gekennzeichnet,**
**dass** eine Längsreihe von Vorstehelementen oder Öffnungen (18) längs mindestens eines Teils des Stehers (2) vorgesehen ist.

3. Gerüst nach Anspruch 1 oder 2,
**dadurch gekennzeichnet,**
**dass** das Vorstehelement (68) oder ein die Öffnung aufweisendes Element im wesentlichen in Traversenlängsrichtung vor und zurück verlagerbar ist.

4. Gerüst nach einem der Ansprüche 1 bis 3,
**dadurch gekennzeichnet,**
**dass** der Bolzenkopf (66) im wesentlichen in Traversenlängsrichtung vor und zurück verlagerbar ist.

5. Gerüst nach einem der Ansprüche 1 bis 4,
**dadurch gekennzeichnet,**
**dass** dem Bolzenkopf (66) ein Querelement (72) zugeordnet ist, mit dem der Bolzenkopf (66) in seiner Längsrichtung verlagerbar und um seine Längsachse drehbar ist.

6. Gerüst nach einem der Ansprüche 1 bis 5,
**dadurch gekennzeichnet,**
**dass** der Bolzen (64) eine längliche Durchgangsöffnung (70) aufweist und dass ein die Durchgangsöffnung (70) durchsetzendes Keilelement (72) vorgesehen ist, durch dessen Bewegung der Bolzenkopf (66) in der hinterschnittenen Längsvertiefung (14) festklemmbar ist.

7. Gerüst nach Anspruch 6,
**dadurch gekennzeichnet,**
**dass** der Bolzen (64) in dem Zustand ohne Keilkraftaufbringung mittels des Keilelements (72) um seine Längsachse drehbar ist.

8. Gerüst nach mindestens einem der Ansprüche 1 bis 7,
**dadurch gekennzeichnet,**
**dass** der Steher (2) unter Verwendung von Stahlblech-Hohlprofil aufgebaut ist.

9. Gerüst nach mindestens einem der Ansprüche 1 bis 8,
**dadurch gekennzeichnet,**
**dass** der Steher (2) mindestens auf einem Teil seiner Länge einen im wesentlichen quadratischen Querschnitt mit vier hinterschnittenen Längsvertiefungen (14) hat.

10. Gerüst nach mindestens einem der Ansprüche 1 bis 9,
**dadurch gekennzeichnet,**
**dass** der Steher (2) mindestens zwei Teile (11, 12, 94) aufweist, die teleskopisch relativ zueinander verstellbar sind.

11. Gerüst nach Anspruch 10,
**dadurch gekennzeichnet,**
**dass** der innere Steherteil (11; 94) einen im wesentlichen quadratischen Querschnitt hat.

12. Gerüst nach mindestens einem der Ansprüche 1 bis 11,
**dadurch gekennzeichnet,**
**dass** die Traverse (10) an jedem Traversenende einen Traversenkopf (60) aufweist, der ein gegossenes oder ein geschmiedetes Werkstück ist und der die der Festlegung der Traverse (10) an dem Steher (2) dienenden Mittel enthält.

## Claims

1. A scaffolding, in particular for a platform or staging or ceiling formwork, comprising:
(a) upright posts (2);
(b) and traversing members (10) forming stiffening transverse links and having their ends attached to posts (2),
(c) there being provided, at least for part of the post/traversing member connecting locations, a fixation between post (2) and traversing member end with respect to forces in longitudinal direction of the post (2) as well as a positive fixation in directions at right angles thereto;
(d) said post (2) at the connecting location being free from transverse projection beyond its outer limit;
(e) at least one traversing member (10) being provided in the region of the traversing member end with one bolt (64) each which extends in the longitudinal direction of the respective traversing member (10) and is rotatable about its longitudinal axis in relation to the respective traversing member (10) and has a bolt head (66) that is narrower in a first transverse direction than in a second transverse direction,
(f) at least one post (2) having an undercut longitudinal recess (14) or an undercut longitudinal projection each; and
(g) the bolt head (66) of the traversing member (10) being adapted to be introduced into the longitudinal recess (14) of said post (2) in a first rotational position and being fixed against withdrawal in the longitudinal direction of the traversing member in a second rotational position,
**characterized in that**
(h) a positive fixation with respect to forces in the longitudinal direction of the post (2) is established by engagement of a projecting member (68) in an opening (18), said projecting member (68) projecting from said bolt (64) and said opening (18) being formed in the longitudinal recess (14) of said post (2), or vice versa.

2. A scaffolding according to claim 1,
**characterized in that** a longitudinal row of projecting members or openings (18) is provided at least along part of said post (2).

3. A scaffolding according to claim 1 or 2,
**characterized in that** said projecting member (68) or a member having said opening is adapted to be displaced back and forth substantially in the longitudinal direction of the traversing member.

4. A scaffolding according to any of claims 1 to 3,
**characterized in that** the bolt head (66) is adapted to be displaced back and forth substantially in the longitudinal direction of the traversing member.

5. A scaffolding according to any of claims 1 to 4,
**characterized in that** the bolt head (66) has a transverse member (72) associated therewith by means of which said bolt head (66) is adapted to be displaced in the longitudinal direction thereof and rotatable about its longitudinal axis.

6. A scaffolding according to any of claims 1 to 5,
**characterized in that** said bolt (64) has an elongate through opening (70), and **in that** a wedge member (72) penetrating the through opening (70) is provided, due to the movement of which the bolt head (66) is adapted to be clampingly fastened in said undercut longitudinal recess (14).

7. A scaffolding according to claim 6,
**characterized in that** the bolt (64), in the state without application of wedging force by said wedge member (72), is rotatable about its longitudinal axis.

8. A scaffolding according to at least one of claims 1 to 7,
**characterized in that** the post (2) is composed using sheet steel hollow section material.

9. A scaffolding according to at least one of claims 1 to 8,
**characterized in that** the post (2), at least over part of its length, is of substantially square cross-section with four undercut longitudinal recesses (14).

10. A scaffolding according to at least one of claims 1 to 9,
**characterized in that** the post (2) has at least two parts (11, 12, 94) that are telescopically adjustable relative to each other.

11. A scaffolding according to claim 10,
**characterized in that** the inner post part (11; 94) is of substantially square cross-section.

12. A scaffolding according to at least one of claims 1 to 11,
**characterized in that** the traversing member (10), on each traversing member end, is provided with a traversing member head (60) which is a cast or forged workpiece and which contains the means serving to fix the traversing member (10) to the post (2).

## Revendications

1. Echafaudage, notamment pour une plateforme ou un plancher ou un coffrage de dalle, comprenant :
(a) des montants verticaux (2) ;
(b) et des traverses (10) qui en tant que liaisons transversales de raidissement sont fixées par leurs extrémités à des montants (2),
(c) au moins pour une partie des points d'assemblage montants/extrémités de traverses une immobilisation étant prévue entre le montant (2) et l'extrémité de traverse par rapport à des forces en direction longitudinale du montant (2), ainsi qu'une immobilisation par complémentarité de forme dans des directions perpendiculaires à celle-ci ;
(d) le montant (2), au niveau du point d'assemblage, étant libre de porte-à-faux au-delà de sa limitation extérieure ;
(e) au moins une traverse (10), dans la zone de l'extrémité de traverse, présentant chaque fois un boulon (64), qui s'étend dans la direction longitudinale de la traverse (10) respective et est pivotant autour de son axe longitudinal par rapport à la traverse (10) respective, et qui présente une tête de boulon (66) qui est plus étroite dans une première direction transversale que dans une deuxième direction transversale,
(f) au moins un montant (2) présentant respectivement un évidement longitudinal (14) en contre-dépouille ou une saillie longitudinale en contre-dépouille ; et
(g) la tête de boulon (66) de la traverse (10), dans une première position pivotée, pouvant être insérée dans l'évidement longitudinal (14) du montant (2) et, dans une deuxième position pivotée, est immobilisée contre un retrait dans la direction longitudinale de la traverse ;
**caractérisé en ce que**
(h) une fixation par complémentarité de forme par rapport à des forces en direction longitudinale du montant (2) est réalisée par l'engagement d'un élément saillant (68) dans une ouverture (18), l'élément saillant (68) faisant saillie du boulon (64) et l'ouverture (18) étant prévue dans l'évidement longitudinal (14) sur le montant (2) ou inversement.

2. Echafaudage selon la revendication 1, **caractérisé en ce qu'**une rangée longitudinale d'éléments saillants ou d'ouvertures (18) est prévue le long d'au moins une partie du montant (2).

3. Echafaudage selon la revendication 1 ou 2, **caractérisé en ce que** l'élément saillant (68) ou un élément présentant l'ouverture peut être déplacé en avant et en arrière pour l'essentiel dans la direction longitudinale de la traverse.

4. Echafaudage selon l'une quelconque des revendications 1 à 3, **caractérisé en ce que** la tête de boulon (66) peut être déplacée en avant et en arrière pour l'essentiel dans la direction longitudinale de la traverse.

5. Echafaudage selon l'une quelconque des revendications 1 à 4, **caractérisé en ce qu'**à la tête de boulon (66) un élément transversal (72) est associé, permettant de déplacer la tête de boulon (66) dans sa direction longitudinale et de la faire pivoter autour de son axe longitudinal.

6. Echafaudage selon l'une quelconque des revendications 1 à 5, **caractérisé en ce que** le boulon (64) présente une ouverture de passage (70) allongée, et **en ce qu'**un élément cunéiforme (72) traversant l'ouverture de passage (70) est prévu, par le mouvement duquel la tête de boulon (66) peut être serrée dans l'évidement longitudinal (14) en contre-dépouille.

7. Echafaudage selon la revendication 6, **caractérisé en ce que** le boulon (64), à l'état sans exercice de force de calage, est pivotant autour de son axe longitudinal à l'aide de l'élément cunéiforme (72).

8. Echafaudage selon au moins l'une des revendications 1 à 7, **caractérisé en ce que** le montant (2) est construit en utilisant un profilé creux en tôle d'acier.

9. Echafaudage selon au moins l'une des revendications 1 à 8, **caractérisé en ce que** le montant (2), du moins sur une partie de sa longueur, présente une section transversale pour l'essentiel carrée avec quatre évidements longitudinaux (14) en contre-dépouille.

10. Echafaudage selon au moins l'une des revendications 1 à 9, **caractérisé en ce que** le montant (2) présente au moins deux parties (11, 12, 94) qui sont réglables de manière télescopique l'une par rapport à l'autre.

11. Echafaudage selon la revendication 10, **caractérisé en ce que** la partie de montant intérieure (11 ; 94) présente une section transversale pour l'essentiel carrée.

12. Echafaudage selon au moins l'une des revendications 1 à 11, **caractérisé en ce que** la traverse (10), à chaque extrémité de traverse, présente une tête de traverse (60) qui est une pièce coulée ou forgée et qui contient les moyens servant à immobiliser la traverse (10) sur le montant (2).
